# EUROPÄISCHE PATENTANMELDUNG

(11) **EP 4 607 486 A1**
(43) Veröffentlichungstag der Anmeldung: **27.08.2025**
(21) Anmeldenummer: 24158649.4
(22) Anmeldetag: 20.02.2024
(51) Int. Cl.: G08B 13/08, E05B 45/06, E05B 47/00

(54) **VORRICHTUNG, ANORDNUNG UND VERFAHREN ZUR SICHERUNG UND/ODER ÜBERWACHUNG VON VERSCHLUSSMITTELN SOWIE BEWEGLICHES BAUELEMENT**

(71) Anmelder: Fischer Akkumulatortechnik GmbH, 41468 Neuss (DE)
(72) Erfinder: Fischer, Axel, 41542 Dormagen (DE)
(74) Vertreter: Paul & Albrecht Patentanwälte PartG mbB

(57) **Zusammenfassung**

Die vorliegende Erfindung betrifft eine Vorrichtung (1) zur Sicherung und/oder Überwachung von Verschlussmitteln, insbesondere von Verschlussmitteln von Türen und/oder Fenstern, bevorzugt von Notausgangstüren, wobei die Vorrichtung (1) ein Basiselement (2) und ein bewegbares Element (4) aufweist, welches am Basiselement (2) zwischen einer Sicherungsstellung zum Sichern eines Verschlussmittels gegen unbeabsichtigtes Öffnen und einer Freigabestellung bewegbar gehalten ist. Die Vorrichtung (1) weist eine Kommunikationsschnittstelle (9) auf, welche ausgebildet ist, Zustandsdaten betreffend den Zustand der Vorrichtung (1) insbesondere an eine Empfängereinrichtung (13) zu senden. Des Weiteren betrifft die Erfindung eine Anordnung und ein Verfahren zur Sicherung und/oder Überwachung von Verschlussmitteln, sowie ein bewegliches Bauelement.

## Beschreibung

Die vorliegende Erfindung betrifft eine Vorrichtung zur Sicherung und/oder Überwachung von Verschlussmitteln, insbesondere von Verschlussmitteln von Türen und/oder Fenstern, bevorzugt von Notausgangstüren, wobei die Vorrichtung ein Basiselement und ein bewegbares Element aufweist, welches am Basiselement zwischen einer Sicherungsstellung zum Sichern eines Verschlussmittels gegen unbeabsichtigtes Öffnen und einer Freigabestellung zum Öffnen des Verschlussmittels bewegbar gehalten ist.

Ferner betrifft die Erfindung eine Anordnung und ein Verfahren zur Sicherung und/oder Überwachung von Verschlussmitteln, insbesondere von Verschlussmitteln von Türen und/oder Fenstern, bevorzugt von Notausgangstüren. Schließlich betrifft die Erfindung ein bewegliches Bauelement zum Verschließen einer Öffnung eines Gebäudes, insbesondere eine Tür und/oder ein Fenster, bevorzugt eine Notausgangstür.

Derartige Vorrichtungen, welche auch als Türwächter bezeichnet werden, werden eingesetzt, um bewegliche Bauelemente zum Verschließen einer Öffnung eines Gebäudes beispielsweise Notausgangstür kontinuierlich zu überwachen. Bei den beweglichen Bauelementen kann es sich um Türen, Fenster, insbesondere Notausgangstüren handeln. Solche beweglichen Bauelemente besitzen zumeist Verschlussmittel, beispielsweise eine Türklinke, einen Fensterhebel oder eine Betätigungsstange. Beispielsweise wird die Vorrichtung, konkret das bewegbare Element, unterhalb einer Türklinke an eine Tür angebracht. In seiner Sicherungsstellung liegt es dann üblicherweise an der Türklinke, die sich in ihrer Schließposition befindet, an. Soll die Türklinke beispielsweise in einem Notfall nach unten bewegt werden, so bewegt sich das bewegbare Element aus seiner Sicherungsstellung heraus, sodass die Türklinke nach unten bewegt werden kann. Infolge der Bewegung des bewegbaren Elements aus seiner Sicherungsstellung in Richtung seiner Freigabestellung kann ein Alarm ausgelöst werden, beispielsweise in Form eines akustischen und/oder optischen Alarmsignals.

Es existieren dabei verschiedene Bauformen von solchen Türwächtern. Eine Bauform besteht darin, dass das bewegbare Element schwenkbar am Basiselement gehalten ist, sodass das bewegbare Element zwischen seiner Sicherungsstellung und seiner Freigabestellung um eine Schwenkachse verschwenkt werden kann. Mit anderen Worten wird in diesem Fall das bewegbare Element zunächst aus dem Bewegungsbereich der Türklinke herausbewegt, so dass die Türklinke bewegt werden kann. Da die Bewegungsrichtung, konkret die Schwenkbewegung, nicht der Bewegungsrichtung der Türklinke entspricht, muss das bewegbare Element manuell aus seiner Sicherungsstellung heraus bewegt werden, bevor die Türklinke betätigt werden kann.

Daneben existieren auch Ausführungsformen, bei denen das bewegbare Element translatorisch bewegbar zwischen einer oberen Sicherungsstellung und einer unteren Freigabestellung am Basiselement gehalten ist. In diesem Fall entspricht die Bewegungsrichtung des bewegbaren Elements der Bewegungsrichtung der Türklinke, sodass durch die Bewegung der Türklinke mittelbar auch das bewegbare Element aus seiner Sicherungsstellung heraus in Richtung seiner Freigabestellung bewegt wird. Da eine separate manuelle Betätigung des bewegbaren Elements nicht erforderlich ist, sondern sich die Bewegung zwangsweise aus der Bewegung der Türklinke ergibt, spricht man bei dieser Ausführungsform auch von einem Einhand-Türwächter. Ein derartiger Türwächter ist beispielsweise aus der DE 20 2016 103 349 U1 vorbekannt.

Derartige Vorrichtungen haben sich grundsätzlich bewährt. Allerdings besteht gerade bei größeren Gebäudekomplexen mit einer Vielzahl von Verschlussmitteln und dementsprechend einer Vielzahl von Vorrichtungen zur Sicherung und/oder Überwachung dieser Verschlussmittel das Bedürfnis, den Zustand der einzelnen Vorrichtungen zu überwachen.

Vor diesem Hintergrund besteht die Aufgabe der vorliegenden Erfindung darin, eine alternative Vorrichtung zur Sicherung und/oder Überwachung von Verschlusselementen, eine Anordnung und ein Verfahren, sowie ein bewegliches Bauelement zum Verschließen einer Öffnung eines Gebäudes zu schaffen. Bevorzugt soll die Vorrichtung die Überwachung ihres Zustandes gestatten.

Diese Aufgabe ist bei einer Vorrichtung der eingangs genannten Art dadurch gelöst, dass diese eine Kommunikationsschnittstelle aufweist, welche ausgebildet ist, Zustandsdaten betreffend den Zustand der Vorrichtung insbesondere an eine Empfängereinrichtung zu senden.

Der Erfindung liegt damit die grundsätzliche Überlegung zugrunde, dass die Vorrichtung über eine Kommunikationsschnittstelle insbesondere an eine Empfängereinrichtung ihren Zustand übermitteln kann, sodass beispielsweise über diese Empfängereinrichtung zentral der Zustand einer Vielzahl von Vorrichtungen und damit der mit diesen interagierenden Verschlussmitteln beispielsweise von Notausgangstüren überwacht werden kann. Mit anderen Worten ist die Vorrichtung ausgebildet, Informationen über ihren Zustand zu übertragen, sodass dieser durch eine Empfängereinrichtung überwacht werden kann. Bei den Verschlussmitteln kann es sich beispielsweise um Türklinken oder Fensterhebel oder Betätigungshebel zum Öffnen von Türen, insbesondere von Notausgangstüren, handeln. Üblicherweise sind die Verschlussmittel dadurch gekennzeichnet, dass sie sich normalerweise in einer Schließstellung befinden, in welchem das betreffende bewegliche Element zum Verschließen einer Öffnung in einem Gebäude geschlossen gehalten wird und aus dieser Schließstellung heraus in eine Öffnungsstellung bewegt werden können, in welcher das bewegliche Element geöffnet werden kann. Mit anderen Worten greift das bewegbare Element in seiner Sicherungsstellung in den Bewegungsbereich des Verschlussmittels ein, wohingegen es in seiner Freigabestellung aus dem Bewegungsbereich heraus bewegt ist, sodass das Verschlussmittel bewegt bzw. betätigt werden kann. Bevorzugt sind Verschlussmittel und/oder Empfängereinrichtung nicht Bestandteil der Vorrichtung, sondern interagieren mit dieser bei dem bestimmungsgemäßen Gebrauch der Vorrichtung.

Die Kommunikationsschnittstelle kann ausgebildet sein, Zustandsdaten betreffend den Zustand der Vorrichtung kabellos an eine Empfängereinrichtung zu übertragen. Prinzipiell kann die Kommunikationsschnittstelle ausgebildet sein, über WLAN oder Bluetooth oder über ein anderes gängiges kabelloses System Zustandsdaten zu senden.

In weiterer Ausgestaltung kann die Kommunikationsschnittstelle als Mobilfunkschnittstelle ausgebildet sein. Somit kann ein bestehendes und praktisch überall verfügbares Mobilfunknetz zur Übertragung der Zustandsdaten genutzt werden. Eine Installation eines separaten lokalen Netzes oder eine aufwändige Verkabelung in dem betreffenden Gebäude ist damit nicht erforderlich.

Konkret kann die Kommunikationsschnittstelle ausgebildet sein, nach dem Narrow Band- Internet of Things (NB-IoT)- Protokoll Zustandsdaten an eine Empfängereinrichtung zu senden. Das NB-loT- Protokoll, welches auch LTE Cat NB1 bezeichnet wird, ist eine Funktechnologie, welche sich nahtlos in bestehende Mobilfunknetze einbinden lässt. Bevorzugt zeichnet sich dieses Protokoll dadurch aus, dass zum Übertragen von Daten nur ein geringer Energieaufwand erforderlich ist und gleichzeitig gerade in Gebäuden eine gute Durchdringung erzielt werden kann. Es hat sich gezeigt, dass bei Verwendung entsprechender Batterien Einsatzzeiträume von bis zu zehn Jahren möglich sind. Die Komponenten, beispielsweise Modems, sind darüber hinaus kostengünstig erhältlich. Das NB-loT- Protokoll kann auch mit einer Verschlüsselung versehen sein.

Das NB-loT- Protokoll ist bevorzugt dadurch gekennzeichnet, dass es auf dem LTE- Standard basiert, jedoch die Bandbreite auf ein einzelnes Schmalband von 200 kHz beschränkt ist. Es kann ein orthogonales Frequenzmultiplexverfahren (OFDM) verwenden.

Die Zustandsdaten können Informationen zur Stellung des bewegbaren Elements und/oder zum Auslösen eines Alarms und/oder Identifikationsdaten der Vorrichtung und/oder Angaben zur Positionierung der Vorrichtung in einem Gebäude umfassen. Mit anderen Worten können die Zustandsdaten angeben, ob sich das bewegbare Element in seiner Freigabestellung oder in seiner Sicherungsstellung befindet. Ferner kann übermittelt werden, ob gerade ein Alarm ausgelöst ist, beispielsweise wenn das bewegbare Element aus seiner Sicherungsstellung heraus bewegt wird. Zur eindeutigen Identifikation können Identifikationsdaten betreffend die Vorrichtung vorgesehen sein, sowie Angaben zur Positionierung der Vorrichtung in einem Gebäude. Dadurch kann gerade bei größeren Gebäudekomplexen eine eindeutige Identifizierung und Zuordnung der einzelnen Vorrichtungen stattfinden.

Die Vorrichtung kann ferner einen Energiespeicher enthalten. Dieser kann als Batterie oder als Akkumulator ausgebildet sein. Beispielsweise kann es sich um einen Lithium-Ionen-Akkumulator handeln. Bevorzugt ist der Energiespeicher wieder aufladbar. Die Zustandsdaten können Informationen zum Ladezustand des Energiespeichers umfassen. Diese Ausgestaltung basiert auf der Überlegung, bei einem zu niedrigen Ladezustand des Energiespeichers dies an eine Empfängereinrichtung zu übermitteln, um so rechtzeitig den Energiespeicher austauschen oder aufladen zu können. Auf diese Weise kann sichergestellt werden, dass stets ein Alarm ausgelöst wird, wenn das bewegbare Element aus seiner Sicherungsstellung heraus bewegt wird. Eine Situation, dass eine Notausgangstür geöffnet wird, ohne dass wegen eines leeren Energiespeichers ein Alarm ausgelöst wird, kann damit vermieden werden. Es kann vorgesehen sein, dass die Vorrichtung nicht mit dem Stromnetz verbunden oder verbindbar ist.

Bevorzugt enthält die Vorrichtung ein Sensormittel, welches ausgebildet ist, zu erkennen, ob sich das bewegbare Element in seiner Sicherungsstellung oder außerhalb seiner Sicherungsstellung befindet. Die Vorrichtung kann eine Rechnereinrichtung enthalten, welche mit der Kommunikationsschnittstelle verbunden ist und ausgebildet ist, die vom Sensormittel bereitgestellten Daten zu verarbeiten und der Kommunikationsschnittstelle Anweisungen zu übermitteln. Die Rechnereinrichtung kann auch in die Kommunikationsschnittstelle integriert sein.

Gemäß einer bevorzugten Ausgestaltung weist die Vorrichtung einen akustischen und/oder optischen Signalgeber auf, welcher ausgebildet ist, ein akustisches und/oder optisches Alarmsignal auszugeben. Ein akustischer Signalgeber kann einen Lautsprecher umfassen oder daraus bestehen. Ein optischer Signalgeber kann eine Lichtquelle umfassen oder daraus bestehen, welche beim Ausgeben eines Alarmsignals beispielsweise blinkt.

Bevorzugt ist die Vorrichtung ausgebildet, ein akustisches und/oder optisches Alarmsignal auszugeben, wenn das bewegbare Element aus seiner Sicherungsstellung hinaus in Richtung seiner Freigabestellung bewegt wird. Mit anderen Worten kann ein entsprechendes Alarmsignal ausgegeben werden, wenn das Verschlussmittel betätigt wird und dazu oder damit einhergehend das bewegbare Element der Vorrichtung aus seiner Sicherungsstellung heraus bewegt wird. Auf diese Weise kann signalisiert werden, dass ein Notfall vorliegt, beispielsweise wenn eine Notausgangstür geöffnet wird.

Die Kommunikationsschnittstelle kann ausgebildet sein, Befehle insbesondere von einer Empfängereinrichtung zu empfangen. Diese Ausgestaltung basiert auf der Überlegung, dass die Vorrichtung nicht nur Zustandsdaten an eine Empfängereinrichtung übermittelt, sondern auch Anweisungen von einer Empfängereinrichtung erhalten kann. Diese Befehle können auf die gleiche Weise an die Vorrichtung übermittelt werden wie umgekehrt die Zustandsdaten von der Kommunikationsschnittstelle gesendet werden. Konkret kann die Vorrichtung ausgebildet sein, ein akustisches und/oder optisches Alarmsignal auf entsprechenden Befehl einer Empfängereinrichtung auszugeben. In diesem Fall kann die Vorrichtung nicht nur dann ein Alarmsignal ausgeben, wenn das bewegbare Element dieser Vorrichtung aus seiner Sicherungsstellung hinaus in Richtung seiner Freigabestellung bewegt wird, sondern auch auf Anweisung einer Empfängereinrichtung, beispielsweise wenn ein Feueralarm vorliegt und das gesamte Gebäude geräumt werden muss.

In weiterer Ausgestaltung kann die Vorrichtung ein Voralarm-Sensorelement zum Detektieren einer Bewegung, insbesondere einer Öffnungsbewegung des Verschlussmittels umfassen, bevorzugt wenn sich das bewegbare Element in seiner Sicherungsstellung befindet. Mit anderen Worten kann die Vorrichtung geeignet sein, eine beabsichtigte Öffnungsbewegung des Verschlussmittels, beispielsweise einer Türklinke, zu detektieren, bevor das Verschlussmittel vollständig betätigt und/oder in eine Öffnungsstellung gebracht wird. Konkret kann das Voralarm- Sensorelement als Taster an einer Oberseite des bewegbaren Elements ausgebildet sein. Das bedeutet, dass ein solcher Taster zunächst betätigt wird, bevor das bewegbare Element aus seiner Sicherungsstellung heraus bewegt wird. Beim Betätigen des Tasters kann somit eine beabsichtigte Öffnung des Verschlussmittels erkannt werden, auch wenn sich das bewegbare Element noch in seiner Sicherungsstellung befindet. Die Vorrichtung kann ausgebildet sein, einen akustischen und/oder optischen Voralarm auszugeben, wenn das Voralarm-Sensorelement betätigt wird. Der Voralarm kann sich von einem Alarmsignal unterscheiden, welches ausgegeben wird, wenn das bewegbare Element aus seiner Sicherungsstellung heraus bewegt wird. Auf diese Weise kann ein Benutzer gewarnt werden, dass er sich beispielsweise an einer Notausgangstür befindet und dass ein Alarm ausgelöst wird, wenn er weiter das Verschlussmittel bewegt bzw. betätigt.

Bevorzugt kann die Kommunikationsschnittstelle ausgebildet sein, Informationen zu einem Voralarm insbesondere an eine Empfängereinrichtung zu senden, wenn das Voralarm-Sensorelement eine Öffnungsbewegung des Verschlussmittels detektiert.

Gemäß einer bevorzugten Ausführung der Erfindung kann das bewegbare Element schwenkbar am Basiselement gehalten sein, so dass das bewegbare Element zwischen seiner Sicherungsstellung und seiner Freigabestellung um eine Schwenkachse verschwenkt werden kann. Üblicherweise muss in diesem Fall das bewegbare Element manuell verschwenkt werden, bevor das Verschlussmittel, beispielsweise eine Türklinke, in seine Öffnungsposition bewegt werden kann.

Alternativ kann das bewegbare Element translatorisch bewegbar zwischen einer insbesondere oberen Sicherungsstellung und einer insbesondere unteren Freigabestellung am Basiselement gehalten sein. In diesem Fall kann bevorzugt die Schwerkraft ausgenutzt werden, um das bewegbare Element beispielsweise durch eine Bewegung des Verschlussmittels in Richtung seiner Öffnungsstellung aus einer oberen Sicherungsstellung in eine untere Freigabestellung zu bringen. Bevorzugt ist die Vorrichtung derart ausgestaltet, dass bei der Bewegung aus der Sicherungsstellung hinaus zunächst ein Widerstand überwunden werden muss, bevor sich das bewegbare Element in Richtung der Freigabestellung bewegt. Man kann bei einer solchen translatorischen Bewegbarkeit von einem Einhand-Türwächter sprechen, d. h. die Bewegung des Verschlussmittels, beispielsweise einer Türklinke, reicht aus, um das bewegbare Element aus seiner Sicherungsstellung hinaus zu bewegen. Eine separate manuelle Bewegung des bewegbaren Elements aus seiner Sicherungsstellung heraus, für die beispielsweise die andere Hand erforderlich ist, ist anders als bei einem schwenkbar gehaltenen bewegbaren Element nicht erforderlich.

Das bewegbare Element kann eine quaderförmige Grundform aufweisen. Insbesondere kann es zum Basiselement hin offen sein, so dass es zusammen mit dem Basiselement einen Aufnahmeraum für verschiedene Komponenten, beispielsweise die Kommunikationsschnittstelle, einen Energiespeicher, Sensormittel etc. bildet. Diese Komponenten können teilweise oder vollständig am bewegbaren Element oder am Basiselement befestigt sein. Bevorzugt überdeckt das bewegbare Element das Basiselement und/oder schließt bündig mit diesem ab, wenn es sich in seiner Sicherungsstellung befindet.

Ferner kann ein Mechanismus vorgesehen sein welcher das bewegbare Element in seiner Sicherungsstellung hält. Der Mechanismus kann derart ausgebildet sein, dass bei der Bewegung des bewegbaren Elements aus seiner Sicherungsstellung heraus zunächst ein Widerstand überwunden werden muss, bevor sich das bewegbare Element aus seiner Sicherungsstellung heraus bewegt.

In weiterer Ausgestaltung kann die Vorrichtung Rückstellmittel zum Beenden eines Alarms aufweisen. Insbesondere können diese Rückstellmittel ein bevorzugt manuell betätigbares Schloss umfassen. Das Schloss kann einen Schließzylinder aufweisen oder daraus bestehen. Dieser Ausgestaltung liegt die Überlegung zugrunde, nach der Bewegung des bewegbaren Elements aus der Sicherungsstellung heraus und dem Auslösen eines Alarmsignals dieses zu beenden, indem beispielsweise ein manuell betätigbares Schloss genutzt wird. Hierfür kann ein spezifischer Schlüssel erforderlich sein, sodass nur bestimmte Personen das Schloss betätigen können. Die Vorrichtung kann auch derart ausgestaltet sein, dass nur durch Betätigung der Rückstellmittel, insbesondere des Schlosses, das bewegbare Element aus seiner Freigabestellung zurück in seine Sicherungsstellung gebracht werden kann. Denkbar ist auch eine Rückstellung über eine Chipkarte. Alternativ oder ergänzend kann die Vorrichtung auch derart ausgestaltet sein, dass eine Empfängereinrichtung über die Kommunikationsschnittstelle der Vorrichtung ein entsprechendes Signal sendet, durch welches der Alarm beendet wird.

Das Basiselement der Vorrichtung kann Befestigungsmittel zum Anbringen an ein bewegliches Bauelement zum Verschließen einer Öffnung eines Gebäudes, beispielsweise einer Tür und/oder einem Fenster, bevorzugt einer Notausgangstür, umfassen. Beispielsweise kann das Basiselement entsprechende Bohrungen aufweisen, mit denen die Vorrichtung angeschraubt werden kann. Ferner kann eine Adapterplatte vorgesehen sein, mittels derer das Basiselement an einem Tür- oder Fensterrahmen angebracht, insbesondere angeschraubt werden kann. Konkret kann das Basiselement an der Adapterplatte angebracht ein und die Adapterplatte wiederum an einem Tür- oder Fensterrahmen angebracht, insbesondere angeschraubt werden. In weiterer Ausgestaltung kann das Basiselement zumindest im wesentlichen plattenförmig ausgebildet sein.

Die der Erfindung zugrundeliegende Aufgabe ist ferner gelöst durch eine Anordnung zur Sicherung und/oder Überwachung von Verschlussmitteln umfassend mindestens eine Vorrichtung zur Sicherung und/oder Überwachung von Verschlussmitteln, insbesondere wie zuvor beschrieben, und mindestens einer, insbesondere genau einer Empfängereinrichtung, an welche die Kommunikationsschnittstelle(n) mindestens einer, insbesondere jeder, bzw. der mindestens einen Vorrichtung Zustandsdaten betreffend den Zustand der jeweiligen Vorrichtung übertragen kann. Bevorzugt enthält die Anordnung eine Vielzahl von Vorrichtungen, die insbesondere an verschiedenen beweglichen Bauelementen zum Verschließen einer Öffnung eines Gebäudes angebracht oder anbringbar sind und bevorzugt mit den Verschlussmitteln dieser Bauelemente interagieren. Die jeweiligen Vorrichtungen können identisch oder unterschiedlich ausgebildet sein. Bevorzugt sind die Vorrichtungen wie zuvor beschrieben ausgebildet.

Die Anordnung kann eine zentrale Empfängereinrichtung aufweisen, welche insbesondere eine zentrale Rechnereinheit oder einen zentralen Server umfasst oder mit einer/einem solchen verbunden ist. Beispielsweise kann eine solche zentrale Empfängereinrichtung in einem Gebäudekomplex untergebracht sein und auf diese Weise direkt mit einer Vorrichtung oder mehreren in dem Gebäudekomplex verteilten Vorrichtungen kommunizieren.

Alternativ kann die Anordnung eine Plattform, insbesondere eine cloudbasierte Plattform umfassen, welche mindestens eine Empfängereinrichtung enthält. Eine cloudbasierte Plattform, die auch als Cloud-Plattform bezeichnet werden kann, ist bevorzugt nicht lokal an einem festen Standort eingerichtet, sondern über das Internet über verschiedene Rechner, Server oder dergleichen verteilt angeordnet. Dadurch kann beispielsweise sichergestellt werden, dass, anders als bei einer zentralen Empfängereinrichtung im Gebäude, Zustandsdaten insbesondere kabellos, bevorzugt über Mobilfunk, an einen anderen Standort übertragen werden und somit auch bei dem Ausbruch eines Feuers oder bei Naturkatastrophen eine sichere Überwachung des Zustands der Vorrichtungen möglich ist. Mit anderen Worten wird eine solche cloudbasierte Plattform bevorzugt durch ein Rechnernetzwerk gebildet, wobei die verschiedenen Rechnereinheiten beispielsweise über das Internet miteinander verbunden sind. Bevorzugt ist die Empfängereinrichtung ausgebildet, kabellos mit der mindestens einen, insbesondere jeder Vorrichtung zu kommunizieren, konkret Zustandsdaten von dieser zu empfangen und/oder Befehle an diese zu senden.

In weiterer Ausgestaltung enthält die Empfängereinrichtung bevorzugt ein Mobilfunkmodul, welches insbesondere ausgebildet ist, nach dem NB-loT-Protokoll mit mindestens einer, insbesondere jeder, oder mit der mindestens einen Vorrichtung zu kommunizieren, konkret Zustandsdaten von dieser zu empfangen und/oder Befehle an diese zu senden.

Die insbesondere cloudbasierte Plattform oder die zentrale Empfängereinrichtung kann Mensch-Maschine-Schnittstellen bereitstellen oder umfassen, indem beispielsweise über einen Webbrowser auf die Zustandsdaten zugegriffen werden kann. Die Plattform bzw. die Empfängereinrichtung kann auch ausgebildet sein, Informationen betreffend die Vorrichtung(en) über mobile Geräte, beispielsweise Smartphones oder Tablets, bereitzustellen oder Nachrichten an solche Geräte beispielsweise über Mobilfunk zu übermitteln.

Die Anordnung kann weitere Komponenten umfassen, welche beispielsweise in einem Gebäude angeordnet sind und welche ausgebildet sind, Daten betreffend ihren Zustand an die Empfängereinrichtung zu senden. Bei den weiteren Komponenten kann es sich um Bewegungsmelder, Rauchmelder, Notleuchten und/oder Rettungszeichenleuchten handeln. Bevorzugt besitzen diese weiteren Komponenten eine Kommunikationsschnittstelle, welche ausgebildet ist, auf die gleiche Weise wie im Zusammenhang mit der erfindungsgemäßen Vorrichtung beschrieben mit der Empfängereinrichtung zu kommunizieren, d.h. Zustandsdaten zu senden und/oder Befehle zu empfangen.

Ferner kann die Anordnung, insbesondere die Empfängereinrichtung oder die insbesondere cloudbasierte Plattform, eine Rechnereinheit umfassen oder mit einer solchen verbunden sein. Die Rechnereinheit kann ausgebildet sein, von der mindestens einen Vorrichtung erhaltene Zustandsdaten zu verarbeiten und/oder zu überwachen und in Abhängigkeit vom Verlauf der Zustandsdaten Nachrichten über den Zustand z.B. an mobile Geräte zu übermitteln oder Befehle an die mindestens eine Vorrichtung zu senden.

Die eingangs genannte Aufgabe ist ferner gelöst durch ein Verfahren zur Sicherung und/oder Überwachung von Verschlussmitteln, insbesondere von Verschlussmitteln von Türen und/oder Fenstern, bevorzugt von Notausgangstüren. Dabei kann eine Anordnung wie zuvor beschrieben verwendet werden. Vorgesehen ist dabei, dass die Kommunikationsschnittstelle mindestens einer, insbesondere jeder Vorrichtung bzw. der mindestens einen Vorrichtung Zustandsdaten betreffenden Zustand der Vorrichtung an eine Empfängereinrichtung übermittelt. Die Zustandsdaten können dabei in regelmäßigen Abständen an die Empfängereinrichtung übermittelt werden. Denkbar ist auch, dass insbesondere bestimmte Zustandsdaten nur dann übermittelt werden, wenn eine Änderung des Zustands eintritt. Dies kann beispielsweise der Fall sein, wenn das bewegbare Element von seiner Sicherungsstellung in seine Freigabestellung bewegt wird.

Bevorzugt übermittelt die Kommunikationsschnittstelle(n) mindestens einer, insbesondere jeder Vorrichtung bzw. der mindestens einen Vorrichtung kabellos, insbesondere über Mobilfunk Zustandsdaten an eine Empfängereinrichtung. In weiterer Ausgestaltung kann die Kommunikationsschnittstelle mindestens einer, insbesondere jeder Vorrichtung bzw. der mindestens einen Vorrichtung die Zustandsdaten nach dem NB-loT- Protokoll an die Empfängereinrichtung übermitteln.

Die Zustandsdaten können Daten zur Stellung des bewegbaren Elements, zum Auslösen eines Alarms, Identifikationsdaten und Daten zur Lage der mindestens einen Vorrichtung in einem Gebäude umfassen.

Mindestens eine, insbesondere jede Vorrichtung bzw. die mindestens eine Vorrichtung kann einen Energiespeicher enthalten und die Informationen zum Ladezustand des Energiespeichers können an eine Empfängereinrichtung übermittelt werden.

Außerdem kann mindestens eine, insbesondere jede Vorrichtung bzw. die mindestens eine Vorrichtung, wenn sie ein Voralarm-Sensorelement enthält, über ihre (jeweilige) Kommunikationsschnittstelle einen Voralarm an die Empfängereinrichtung übermitteln, wenn das Voralarm-Sensorelement eine Öffnungsbewegung des Verschlussmittels detektiert.

Wenn die Anordnung weitere Komponenten enthält, können diese ebenfalls Daten betreffend ihren Zustand an die Empfängereinrichtung senden. Die zentrale Empfängereinrichtung oder die Plattform kann auch diese Daten überwachen und verarbeiten.

Insbesondere wenn die Anordnung eine insbesondere cloudbasierte Plattform umfasst, die mindestens eine Empfängereinrichtung enthält, kann die Plattform Befehle über die (jeweilige) Kommunikationsschnittstelle an mindestens eine, insbesondere jede Vorrichtung bzw. an die mindestens eine Vorrichtung senden. Es kann vorgesehen sein, dass die Plattform einen Befehl an eine oder mehrere Vorrichtungen sendet, um ein optisches und/oder akustisches Alarmsignal an der jeweiligen Vorrichtung auszulösen. Dies kann zum Beispiel geschehen, wenn ein Einbruch in ein Gebäude beispielsweise durch einen Bewegungsmelder oder einen Türsensor detektiert wird. Die Vorrichtungen können in diesem Fall als Alarmgeber fungieren.

In weiterer Ausgestaltung kann die zentrale Empfängereinrichtung oder die insbesondere cloudbasierte Plattform Informationen über den Zustand mindestens einer, insbesondere jeder Vorrichtung bzw. der mindestens einen Vorrichtung an ein mobiles Endgerät, insbesondere an ein Smartphone oder an ein Tablet, oder an eine Mensch-Maschine-Schnittstelle, insbesondere einen PC, oder an ein entsprechendes Interface, insbesondere einen Webbrowser senden. Denkbar ist auch der Einsatz einer App auf einem mobilen Endgerät oder auf einem ortsfesten Rechner, um auf die Zustandsdaten zuzugreifen. Dementsprechend kann die Plattform oder eine zentrale Empfängereinrichtung ausgebildet sein, derartige Informationen zu senden. Dazu kann die zentrale Empfängereinrichtung oder die insbesondere cloudbasierte Plattform eine Rechnereinheit aufweisen, welche die von der mindestens einen Vorrichtung übermittelten Zustandsdaten verarbeitet und überwacht. Die Rechnereinheit kann auch die von weiteren Komponenten übermittelten Daten verarbeiten. Konkret kann die insbesondere cloudbasierte Plattform oder die zentrale Empfängereinrichtung eine entsprechende Schnittstelle, insbesondere eine Mobilfunkschnittstelle, aufweisen.

Dieser Ausgestaltung liegt die Überlegung zugrunde, dass die Vorrichtungen nicht nur Informationen über ihren Zustand übermitteln, sondern dass auch ein Bediener/Benutzer/Betreiber einer solchen Anordnung über Probleme mittels entsprechender Nachrichten in Kenntnis gesetzt wird. Beispielsweise kann der Betreiber frühzeitig informiert werden, wenn der Ladezustand eines Energiespeichers einer Vorrichtung einen kritischen Wert erreicht. Auf diese Weise kann sichergestellt werden, dass der Energiespeicher rechtzeitig ausgetauscht oder wieder aufgeladen wird. Möglich ist auch, dass ein Bediener über eine entsprechende Nachricht informiert wird, wenn sich bei einer Vorrichtung das bewegbare Element aus seiner Sicherungsstellung heraus bewegt und ein Alarm ausgelöst wird. Hierdurch kann nicht nur eine unbeabsichtigte oder beabsichtigte Alarmauslösung erkannt werden, vielmehr kann auch ermittelt werden, ob ein Einbruch in ein Gebäude stattfindet.

In weiterer Ausgestaltung des erfindungsgemäßen Verfahrens kann die zentrale Empfängereinrichtung oder die insbesondere cloudbasierte Plattform Informationen über den Zustand mindestens einer, insbesondere jeder Vorrichtung bzw. der mindestens einen Vorrichtung insbesondere in einer Notfallsituation an Rettungskräfte weiterleiten, um beispielsweise Informationen über benutzte Notausgänge zu geben. Gerade bei größeren Gebäudekomplexen können so Rettungskräfte wie beispielsweise die Feuerwehr oder Sanitäter direkt zu den Stellen geleitet werden, wo Notausgänge benutzt worden sind. Auf diese Weise kann wertvolle Zeit bei Rettungsaktivitäten eingespart und der Zugang beispielsweise zu Verletzten beschleunigt werden.

Die insbesondere cloudbasierte Plattform oder die zentrale Empfängereinrichtung kann ferner Befehle an die Kommunikationsschnittstelle(n) mindestens einer, insbesondere jeder Vorrichtung bzw. der mindestens einen Vorrichtung senden, beispielsweise um einen Alarm, insbesondere ein optisches und/oder akustisches Alarmsignal, auszulösen und/oder stumm zu schalten.

Die zentrale Empfängereinrichtung oder die insbesondere cloudbasierte Plattform kann die von der jeweiligen Vorrichtung übermittelten Zustandsdaten aufzeichnen und/oder abspeichern. Auf diese Weise können beispielsweise bei größeren Gebäudekomplexen die Bereiche ermittelt werden, in denen regelmäßig Schwierigkeiten auftreten. Möglich ist dann, beispielsweise in diesen Schwerpunktbereichen eine verstärkte Videoüberwachung vorzusehen. Mit anderen Worten können die Zustandsdaten durch das Aufzeichnen und/oder Abspeichern entsprechend ausgewertet werden.

Basierend auf den von den Vorrichtungen übermittelten Zustandsdaten kann die zentrale Empfängereinrichtung oder die insbesondere cloudbasierte Plattform Nachrichten an Mensch-Maschine-Schnittstellen, insbesondere an mobile Endgeräte, bevorzugt an Tablets oder Smartphones, senden.

Die der Erfindung zugrunde liegende Aufgabe ist ferner gelöst durch ein bewegliches Bauelement zum Verschließen einer Öffnung eines Gebäudes, insbesondere eine Tür und/oder ein Fenster, bevorzugt eine Notausgangstür, mit einem Verschlussmittel, insbesondere einer Türklinke oder einem Fensterhebel, wobei das Bauelement mit einer Vorrichtung wie zuvor beschrieben versehen ist. Das Verschlussmittel kann beispielsweise eine schwenkbare Türklinke oder ein Fensterhebel oder ein Betätigungshebel sein und/oder zwischen einer Schließstellung und einer Öffnungsstellung bewegbar, insbesondere schwenkbar sein. Eine Türklinke kann in einer Schließstellung eine im wesentlichen horizontale Ausrichtung haben, wohingegen die Türklinke in der Öffnungsstellung ausgehend von der Schwenkachse nach unten geneigt sein kann.

Die Vorrichtung kann derart an dem beweglichen Bauelement angebracht sein, dass das Verschlussmittel direkt an dem bewegbaren Element anliegt, insbesondere an einem Voralarm-Sensorelement, wenn sich das bewegbare Element in seiner Sicherungsstellung und das Verschlussmittel in seiner Schließstellung befindet. In diesem Fall kann eine Bewegung des Verschlussmittels aus seiner Schließstellung heraus direkt einen Voralarm auslösen.

Bevorzugt ist die Vorrichtung derart an den beweglichen Bauelement angebracht, dass das bewegbare Element in seiner Sicherungsstellung eine Bewegung des Verschlussmittels verhindert oder beeinträchtigt, und dass das bewegbare Element in seiner Freigabestellung aus dem Bewegungsbereich des Verschlussmittels heraus bewegt ist.

Für die weitere Ausgestaltung der Erfindung wird auf die Unteransprüche und auf das nachstehend beschriebene Ausführungsbeispiel unter Bezugnahme auf die Zeichnung verwiesen. In der Zeichnung zeigen:
- Figur 1: eine Vorrichtung zur Sicherung und Überwachung von Verschlussmitteln gemäß der vorliegenden Erfindung in einer perspektivischen Ansicht;
- Figur 2: die Vorrichtung aus Figur 1 in einer Vorderansicht;
- Figur 3: die Vorrichtung aus Figur 1 in einer Seitenansicht; und
- Figur 4: eine Anordnung gemäß der vorliegenden Erfindung mit der Vorrichtung aus Figur 1 in einer schematischen Darstellung.

Die Figuren 1 bis 3 zeigen eine erfindungsgemäße Vorrichtung 1 zur Sicherung und Überwachung von Verschlussmitteln, beispielsweise von Türklinken, von Notausgangstüren. Diese umfasst ein in den Figuren 1 bis 3 nicht direktes sichtbares Basiselement 2, welches Befestigungsmittel beispielsweise in Form von Befestigungsbohrungen 3 aufweist, um beispielsweise an einer Notausgangstür befestigt zu werden. Das Basiselement 2 ist in der Figur 3 schraffiert dargestellt. Die Befestigungsbohrungen 3 sind ebenfalls in Figur 3 durch strichpunktierte Linien angedeutet.

Die Vorrichtung 1 weist ferner ein bewegbares Element 4 auf, welches eine quaderförmige Grundform besitzt. Das bewegbare Element 4 ist am Basiselement 2 translatorisch bewegbar gehalten zwischen einer oberen Sicherungsstellung, wie es in den Figuren dargestellt ist, zum Sichern eines Verschlussmittels gegen unbeabsichtigtes Öffnen und einer unteren Freigabestellung zum Öffnen des Verschlussmittels.

Die Vorderseite des bewegbaren Elements 4 ist mit einem Piktogramm 5 für eine Notausgangstür und einem Pfeil 6 versehen. Der Pfeil 6 zeigt an, in welche Richtung das bewegbare Element 4 zu bewegen ist, wenn es in seine Freigabestellung gebracht werden soll.

An seiner Oberseite trägt das bewegbare Element 4 ein Voralarm-Sensorelement in Form eines Tasters 7, welches ausgebildet ist, eine Öffnungsbewegung des Verschlussmittels zu detektieren, wenn sich das bewegbare Element 4 in seiner Sicherungsstellung befindet. Mit anderen Worten wird detektiert, wenn der Taster 7 leicht nach unten gedrückt wird, was passiert, wenn beispielsweise die Türklinke einer Notausgangstür leicht nach unten bewegt wird.

Die Vorrichtung 1 enthält ferner Sensormittel, welche ausgebildet und geeignet sind, zu detektieren, ob sich die Vorrichtung in ihrer Sicherungsstellung oder außerhalb ihrer Sicherungsstellung bzw. in Ihrer Freigabestellung befindet. Die Sensormittel sind nicht in den Figuren dargestellt. Ferner enthält die Vorrichtung 1 einen Energiespeicher 8, der beispielsweise als Batterie oder wieder aufladbarer Akkumulator ausgebildet ist und in der Figur 3 schematisch dargestellt ist.

Außerdem enthält die Vorrichtung 1 eine Kommunikationsschnittstelle 9, welche vorliegend als Mobilfunkschnittstelle ausgebildet ist. Die Kommunikationsschnittstelle 9 ist schematisch in der Figur 3 und in der Figur 4 dargestellt und ist ausgebildet, nachdem Narrow Band- Internet of Things (NB-loT)- Protokoll Zustandsdaten betreffend den Zustand der Vorrichtung 1 an eine Empfängereinrichtung zu senden.

Die Vorrichtung 1 kann derart an einer Notausgangstür befestigt werden, dass die Türklinke der Notausgangstür direkt auf dem Taster 7 aufliegt, wenn sich die Türklinke in ihrer Schließstellung und das bewegbare Element 4 in seiner Sicherungsstellung befinden. In diesem Fall führt eine geringe Bewegung der Türklinke nach unten dazu, dass der Taster 7 betätigt wird und ein Voralarm durch das Voralarm-Sensorelement detektiert wird. Ein akustisches Ausgabegerät 10 in Form eines Lautsprechers, welcher lediglich schematisch in Figur 3 dargestellt ist, gibt in diesem Fall ein Signal aus, sodass derjenige, welcher die Türklinke betätigt, erkennt, dass eine Alarmauslösung bevorsteht. Wenn er die Türklinke weiter nach unten betätigt, wird ein bestimmter Widerstand überwunden, über den das bewegbare Element 4 in seiner oberen Sicherungsstellung gehalten wird, sodass sich das bewegbare Element 4 durch die Schwerkraft nach unten in seine Freigabestellung bewegt. In diesem Fall gibt das akustische Ausgabegerät 10 ein Alarmsignal aus.

Sollte der Alarm stumm geschaltet werden bzw. das bewegbare Element 4 in seine Sicherungsstellung zurückbewegt werden, so kann mittels eines entsprechenden Schlüssels ein manuell betätigbares Schloss 11 benutzt werden. Durch Drehen des Schließzylinders des Schlosses 11 kann der Alarm stumm geschaltet bzw. quittiert werden und das bewegbare Element 4 zurück in seine Freigabestellung gebracht werden.

Alternativ kann ein Stummschalten des Alarms auch durch einen entsprechenden Befehl der Empfängereinrichtung ausgelöst werden. Dazu ist die Kommunikationsschnittstelle 9 ausgebildet, Befehle von einer Empfängereinrichtung zu empfangen.

In der Figur 4 ist schließlich eine erfindungsgemäße Anordnung gezeigt. Diese umfasst eine Vorrichtung 1 wie zuvor beschrieben und eine cloudbasierte Plattform 12, die schematisch als Rechnernetzwerk dargestellt ist. Die cloudbasierte Plattform 12 enthält eine Empfängereinrichtung 13. Die Kommunikationsschnittstelle 9 der Vorrichtung 1 ist ausgebildet, in regelmäßigen Abständen Zustandsdaten betreffend den Zustand der Vorrichtung 1 an die Empfängereinrichtung 13 der cloudbasierten Plattform 12 zu übermitteln. Konkret geschieht dies über Mobilfunk nach dem NB- loT- Protokoll.

Die übermittelten Zustandsdaten beinhalten Informationen zur Stellung des bewegbaren Elements 4, zum Auslösen eines Alarms, Identifikationsdaten betreffend die Vorrichtung 1 und Angaben zur Positionierung der Vorrichtung 1 in einem Gebäude. Ferner umfassen die Zustandsdaten Informationen zum Ladezustand des Energiespeichers 8.

Wenn beispielsweise die Türklinke der Notausgangstür, an welcher die Vorrichtung 1 befestigt ist, nach unten bewegt wird, so detektiert zunächst das Voralarm-Sensorelement (Taster 7) die Öffnungsbewegung der Türklinke. Das akustische Ausgabegerät 10 gibt dabei einen Voralarm aus, der die Person, welche die Türklinke betätigt, informiert, dass der betreffende Notausgangsalarm gesichert ist. Wenn die Türklinke nicht weiter betätigt wird, sondern wieder freigegeben wird, verstummt der Voralarm und das bewegbare Element 4 bleibt in seiner oberen Sicherungsstellung. Wenn sich die betreffende Person entschließt, die Türklinke weiter nach unten zu betätigen, so wird das bewegbare Element 4 gegen einen Widerstand aus seiner oberen Sicherungsstellung hinaus bewegt und fällt bedingt durch die Schwerkraft in seine untere Freigabestellung.

Die Sensormittel detektieren dies, sodass über das akustische Ausgabegerät 10 ein Alarmsignal ausgegeben wird. Gleichzeitig übermittelt die Kommunikationsschnittstelle 9 diese Änderung des Zustands an die Empfängereinrichtung 13 der cloudbasierten Plattform 12. Die cloudbasierte Plattform 12 kann nun eine entsprechende Nachricht an ein mobiles Endgerät 14, beispielsweise ein Smartphone, senden. Auf diesem Weg können beispielsweise Informationen an Rettungskräfte weitergeleitet werden, dass der Notausgang, in welchen die Vorrichtung 1 befestigt ist, benutzt wurde.

Ferner besteht die Möglichkeit, durch entsprechende Betätigung auf dem mobilen Endgerät 14 eine Nachricht an die cloudbasierte Plattform 12 zu senden, um über die Empfängereinrichtung 13 eine Nachricht an die Kommunikationsschnittstelle 9 der Vorrichtung 1 zu senden und beispielsweise den Alarm stumm zu schalten.

Möglich ist auch, bei einer Anordnung, die mehrere Vorrichtungen 1 enthält, die insbesondere in einem Gebäudekomplex verteilt angeordnet sind, praktisch eine Ansteuerung durch die cloudbasierte Plattform 12 vorzunehmen. Wenn beispielsweise ein Einbruch festgestellt wird, kann jede Vorrichtung 1 angesteuert werden und unabhängig von der Stellung des bewegbaren Elements 4 ein Alarmsignal ausgegeben werden.

### Bezugszeichenliste

- 1: Vorrichtung
- 2: Basiselement
- 3: Befestigungsbohrung
- 4: bewegbares Element
- 5: Piktogramm
- 6: Pfeil
- 7: Taster
- 8: Energiespeicher
- 9: Kommunikationsschnittstelle
- 10: akustisches Ausgabegerät
- 11: Schloss
- 12: cloudbasierte Plattform
- 13: Empfängereinrichtung
- 14: mobiles Endgerät

## Patentansprüche

1. Vorrichtung (1) zur Sicherung und/oder Überwachung von Verschlussmitteln, insbesondere von Verschlussmitteln von Türen und/oder Fenstern, bevorzugt von Notausgangstüren,
wobei die Vorrichtung (1) ein Basiselement (2) und ein bewegbares Element (4) aufweist, welches am Basiselement (2) zwischen einer Sicherungsstellung zum Sichern eines Verschlussmittels gegen unbeabsichtigtes Öffnen und einer Freigabestellung zum Öffnen des Verschlussmittels bewegbar gehalten ist,
**dadurch gekennzeichnet, dass** die Vorrichtung (1) eine Kommunikationsschnittstelle (9) aufweist, welche ausgebildet ist, Zustandsdaten betreffend den Zustand der Vorrichtung (1) insbesondere an eine Empfängereinrichtung (13) zu senden.

2. Vorrichtung (1) nach Anspruch 1, **dadurch gekennzeichnet, dass** die Kommunikationsschnittstelle (9) als Mobilfunkschnittstelle ausgebildet ist.

3. Vorrichtung (1) nach Anspruch 2, **dadurch gekennzeichnet, dass** die Kommunikationsschnittstelle (9) ausgebildet ist, nach dem Narrow Band- Internet of Things (NB-loT)- Protokoll Zustandsdaten insbesondere an eine Empfängereinrichtung (13) zu senden.

4. Vorrichtung (1) nach einem der Ansprüche 1 bis 3, **dadurch gekennzeichnet, dass** die Zustandsdaten Informationen zur Stellung des bewegbaren Elements und/oder zum Auslösen eines Alarms und/oder Identifikationsdaten der Vorrichtung (1) und/oder Angaben zur Positionierung der Vorrichtung (1) in einem Gebäude umfassen, und/oder
dass die Vorrichtung (1) Rückstellmittel zum Beenden eines Alarms aufweist, welche insbesondere ein bevorzugt manuell betätigbares Schloss (11) umfassen, und/oder
dass die Vorrichtung (1) einen Energiespeicher (8) enthält und die Zustandsdaten Informationen zum Ladezustand des Energiespeichers (8) umfassen, und/oder
dass die Vorrichtung (1) einen akustischen und/oder optischen Signalgeber aufweist, welcher ausgebildet ist, ein akustisches und/oder optisches Alarmsignal auszugeben, wobei, insbesondere, die Vorrichtung (1) ausgebildet ist, ein akustisches und/oder optisches Alarmsignal auszugeben, wenn das bewegbare Element (4) aus seiner Sicherungsstellung in Richtung seiner Freigabestellung bewegt wird.

5. Vorrichtung (1) nach einem der vorherigen Ansprüche, **dadurch gekennzeichnet, dass** die Kommunikationsschnittstelle (9) ausgebildet ist, Befehle von einer zentralen Empfängereinrichtung (13) oder von einer Plattform, insbesondere einer cloudbasierten Plattform (12), zu empfangen.

6. Vorrichtung (1) nach Anspruch 5, wobei die Vorrichtung (1) einen akustischen und/oder optischen Signalgeber aufweist, welcher ausgebildet ist, ein akustisches und/oder optisches Alarmsignal auszugeben, **dadurch gekennzeichnet, dass** die Vorrichtung (1) ausgebildet ist, ein akustisches und/oder optisches Alarmsignal auf entsprechenden Befehl einer Empfängereinrichtung (13) auszugeben.

7. Vorrichtung (1) nach einem der vorherigen Ansprüche, **dadurch gekennzeichnet, dass** die Vorrichtung (1) ein Voralarm-Sensorelement zum Detektieren einer Bewegung, insbesondere einer Öffnungsbewegung, des Verschlussmittels umfasst, bevorzugt wenn sich das bewegbare Element (4) in seiner Sicherungsstellung befindet, wobei, insbesondere, das Voralarm-Sensorelement als Taster (7) an einer Oberseite des bewegbaren Elements (4) ausgebildet ist, und/oder wobei, insbesondere, die Kommunikationsschnittstelle (9) ausgebildet ist, Informationen zu einem Voralarm insbesondere an eine Empfängereinrichtung (13) zu senden, wenn das Voralarm-Sensorelement eine Öffnungsbewegung des Verschlussmittels detektiert.

8. Vorrichtung (1) nach einem der vorherigen Ansprüche, **dadurch gekennzeichnet, dass** das bewegbare Element (4) schwenkbar am Basiselement (2) gehalten ist, so dass das bewegbare Element (4) zwischen seiner Sicherungsstellung und seiner Freigabestellung um eine Schwenkachse verschwenkt werden kann, oder dass das bewegbare Element (4) translatorisch bewegbar zwischen einer insbesondere oberen Sicherungsstellung und einer insbesondere unteren Freigabestellung am Basiselement (2) gehalten ist.

9. Anordnung zur Sicherung und/oder Überwachung von Verschlussmitteln umfassend mindestens eine Vorrichtung (1) nach einem der vorherigen Ansprüche und mindestens eine, insbesondere genau eine Empfängereinrichtung (13), an welche die jeweilige Kommunikationsschnittstelle (9) der mindestens einen Vorrichtung (1) Daten betreffend den Zustand der Vorrichtung (1) übertragen kann.

10. Anordnung nach Anspruch 9, **dadurch gekennzeichnet, dass** diese eine zentrale Empfängereinrichtung (13) aufweist, welche insbesondere eine zentrale Rechnereinheit oder einen zentralen Server umfasst, oder dass die Anordnung eine Plattform, insbesondere eine cloudbasierte Plattform (12) umfasst, welche mindestens eine Empfängereinrichtung (13) enthält.

11. Verfahren zur Sicherung und/oder Überwachung von Verschlussmitteln, insbesondere von Verschlussmitteln von Türen und/oder Fenstern, bevorzugt von Notausgangstüren, wobei eine Anordnung nach Anspruch 9 oder 10 verwendet wird, **dadurch gekennzeichnet, dass** die Kommunikationsschnittstelle(n) (9) der mindestens einen Vorrichtung (1) Zustandsdaten betreffend den Zustand der jeweiligen Vorrichtung (1) an eine Empfängereinrichtung (13) übermittelt.

12. Verfahren nach Anspruch 11, **dadurch gekennzeichnet, dass** die Kommunikationsschnittstelle mindestens einer, insbesondere jeder Vorrichtung (1) über Mobilfunk Zustandsdaten an eine Empfängereinrichtung (13) übermittelt, wobei, insbesondere, die Kommunikationsschnittstelle (9) der mindestens einer, insbesondere jeder Vorrichtung (1) die Zustandsdaten nach dem NB-IoT-Protokoll an die Empfängereinrichtung (13) übermittelt, und/oder
dass die Zustandsdaten Daten zur Stellung des bewegbaren Elements (4), zum Auslösen eines Alarms, Identifikationsdaten und Daten zur Lage der mindestens einen Vorrichtung (1) in einem Gebäude umfassen, und/oder dass mindestens eine, insbesondere jede Vorrichtung (1) einen Energiespeicher (8) enthält und die Informationen zum Ladezustand des Energiespeichers (8) übermittelt werden, und/oder
dass mindestens eine, insbesondere jede Vorrichtung (1) ein akustisches und/oder ein optisches Alarmsignal ausgibt, wenn sich das bewegbare Element (4) der jeweiligen Vorrichtung (1) aus seiner Sicherungsstellung heraus bewegt, und/oder
dass mindestens eine, insbesondere jede Vorrichtung (1) nach Anspruch 10 ausgebildet ist und die Kommunikationsschnittstelle(n) (9) der jeweiligen Vorrichtung (1) einen Voralarm an die Empfängereinrichtung (13) übermittelt, wenn das Voralarm-Sensorelement eine Öffnungsbewegung des Verschlussmittels detektiert.

13. Verfahren nach Anspruch 11 oder 12, **dadurch gekennzeichnet, dass** die Anordnung eine cloudbasierte Plattform (12) umfasst, die mindestens eine Empfängereinrichtung (13) enthält, wobei die cloudbasierte Plattform (12) Befehle über die Kommunikationsschnittstelle (9) an mindestens eine, insbesondere jede Vorrichtung (1) sendet, wobei, insbesondere, die Plattform einen Befehl an eine oder mehrere Vorrichtungen (1) sendet, um ein optisches und/oder akustisches Alarmsignal an der jeweiligen Vorrichtung (1) auszulösen.

14. Verfahren nach einem der Ansprüche 11 bis 13, **dadurch gekennzeichnet, dass** die zentrale Empfängereinrichtung (13) oder die cloudbasierte Plattform (12) Informationen über den Zustand der mindestens einen Vorrichtung (1) an ein mobiles Endgerät (14), insbesondere ein Smartphone, und/oder an eine Mensch-Maschine-Schnittstelle, insbesondere einen PC, und/oder an ein entsprechendes Interface, insbesondere einen Webbrowser sendet, und/oder
dass die cloudbasierte Plattform (12) Informationen über den Zustand mindestens einer, insbesondere jeder Vorrichtung (1) an Rettungskräfte übermittelt, um Informationen insbesondere über benutzte Notausgänge zu geben, und/oder
dass die Plattform Befehle an die Kommunikationsschnittstelle (9) mindestens einer, insbesondere jeder Vorrichtung (1) sendet, um einen Alarm, insbesondere ein optisches und/oder akustisches Alarmsignal, stumm zu schalten, und/oder
dass die Empfängereinrichtung (13) oder die Plattform von der jeweiligen Vorrichtung (1) übermittelte Zustandsdaten aufzeichnet und/oder abspeichert, und/oder
dass die Plattform Nachrichten an Mensch-Maschine-Schnittstellen, insbesondere an mobile Endgeräte, bevorzugt an Tabletts oder Smartphones, basierend auf den übermittelten Zustandsdaten sendet.

15. Bewegliches Bauelement zum Verschließen einer Öffnung eines Gebäudes, insbesondere Tür und/oder Fenster, bevorzugt Notausgangstür, mit einem Verschlussmittel, insbesondere einer Türklinke oder einem Fensterhebel oder einer Betätigungsstange, wobei das Bauelement mit einer Vorrichtung (1) nach einem der Ansprüche 1 bis 8 versehen ist.
